# EUROPÄISCHE PATENTANMELDUNG

(11) **EP 3 382 321 A1**
(43) Veröffentlichungstag der Anmeldung: **03.10.2018**
(21) Anmeldenummer: 17163352.2
(22) Anmeldetag: 28.03.2017
(51) Int. Cl.: F41H 1/02

(54) **BALLISTISCHER KÖRPERSCHUTZ**

(71) Anmelder: Rheinmetall Ballistic Protection GmbH, 47803 Krefeld (DE)
(72) Erfinder: Bornemann, Ingo, 47800 Krefeld (DE); `t Hart, Onno Rudolf, 6983 HG Doesburg (NL)

(57) **Zusammenfassung**

Als ballistischer Körperschutz wird eine Schutzvorrichtung (1) vorgeschlagen, die aus wenigstens einer Brustschutzplatte (2) besteht und Schlitze (4) aufweist, durch die ein Tragesystem (8) gezogen werden kann, das zumindest aus zwei Schulterriemen (6) bestehen sollte. Die Schulterriemen (6) verfügen im endseitigen Bereich über eine Befestigung (9), die mit einer Befestigung (12) auf der Brustplatte (2) verbindbar ist. Bevorzugt wird noch die Einbindung einer Rückenschutzplatte (3) in die Schutzvorrichtung (1), die gleichfalls Schlitze (4) aufweist, durch die das Tragesystem (8) und ggf. Seitengurte (7) führbar und die Brustschutzplatte (2) und ggf. die Rückenschutzplatte (3) miteinander verbindbar sind.

## Beschreibung

Die Erfindung beschäftigt sich mit einem ballistischen Körperschutz zum Schutz von Personen gegen insbesondere terroristische Angriffe. Dabei soll insbesondere auf eine Bedrohung gegen Langfeuerwaffen abgestellt werden.

Zum Schutz von Personen gegen ballistische Bedrohungen ist eine Vielzahl von Schutzwesten bekannt. Der typische Aufbau eines solchen Schutzsystems liegt in einem textilen Träger (Hülle) mit integrierten Taschen zur Aufnahme des ballistischen Schutzes. Dieser setzt sich gegen Faustwaffen aus einer reinen flexiblen Variante und gegen Langfeuerwaffen (z.B. AK47) aus festen Schutzplatten zusammen. Die textilen Hüllen sind für polizeiliche und militärische Einsatzszenarien ausgelegt und enthalten einen sehr hohen Tragekomfort. Zusätzlich gibt es Anbindungspunkte für z.B. Munition und weitere Gebrauchsgegenstände.

Die US 9,354,023 B1 offenbart eine Anordnung, die zum lösbaren Befestigen eines Schutzes am Körper eines Benutzers in einer Schutzausrichtung mit einer Basis mit einem inneren Abschnitt und einem äußeren Abschnitt gedacht ist. Der innere Teil ist so strukturiert, dass eine Panzerplatte im Wesentlichen in Bezug auf den Körper des Benutzers hält, wobei der äußere Abschnitt in einer darüber liegenden, mit dem Schutz übereinstimmenden Position angeordnet ist. Vorzugsweise ist die Basis aus einem starren Material gebildet. Eine Befestigungsanordnung ist mit der Basis verbunden und strukturiert, um die operative und entfernbare Befestigung der Basis in einer vorbestimmten Schutzausrichtung zu erleichtern. Die Befestigungsanordnung kann auch eine Vielzahl von Verbindern und einen gemeinsamen Freigabemechanismus umfassen, wobei die Basis und der Schutz schnell und einfach entfernt werden können.

Ein von einem Benutzer tragbarer Plattenträger zum Aufnehmen einer Panzerplatte wird in der US 2016/0003581 A1 offenbart. Der Plattenträger umfasst eine Vielzahl von Scharnieren, die einen vorderen Abschnitt des Plattenträgers und einen hinteren Abschnitt des Plattenträgers am Boden verbinden. Ein Befestigungsmechanismus ist nahe der Oberseite des Plattenträgers angeordnet und so konfiguriert, dass er die Armierungsplatte innerhalb des Plattenträgers verstellbar sichert.

Das diesen Schutzwesten zugrundeliegende Problem besteht in den hohen Herstellungskosten dieser spezialisierten hochentwickelten Körperschutzlösungen. Damit verbunden sind die hohen Anschaffungskosten. Zudem wachsen der Bedarf und die Notwendigkeit am ballistischen Körperschutz auch für andere Berufsfelder und Privatpersonen.

Die CN 201093944 Y bezieht sich auf einen Selbstverteidigungsschutz mit einer versteckten Kammer, vor allem mit zwei Plattenkörpern, die durch einen Verbindungsgurt miteinander verbunden sind und an der Vor- und Rückseite des Körpers getragen werden können. Die Plattenkörper des Schutzes sind mit einem Fach versehen und ein Ablassventil außerhalb des Abteils angeordnet. Daher kann bei Verwendung des Schutzes die Pufferwirkung des Schutzes erweitert werden, um den persönlichen Sicherheitsschutz zu gewährleisten.

Die CN 103126126 A bezieht sich auf eine abnehmbare Gesundheitsfürsorge- und Schutz-Multifunktions-Freizeitkleidung, die einen lässigen Bekleidungskörper und eine Vielzahl von enthaltenden Taschen umfasst. Die Freizeitkleidung besteht aus einem Vorderteil und einem Rückenteil. Die Mehrzahl der enthaltenden Taschen ist auf dem beiläufigen Kleiderkörper angeordnet. Eine Taschenöffnung jeder enthaltenden Tasche ist in der Oberfläche des beiläufigen Kleidungskörpers gebildet. Eine Schutzplatte, die durch jede Taschenöffnung gezogen und ersetzt werden kann, ist in jeder enthaltenden Tasche enthalten. Jede Schutzplatte wird durch Kombinieren einer abriebfesten Schicht mit Flexibilität, einer Polycarbonatschicht und einer Pufferschicht nacheinander in einem Stapelmodus gebildet, wobei die Dicke der Polycarbonatschicht entsprechend der Änderung der Sicherheitsniveaus erhöht und verringert werden kann. Die Pufferschicht kann an einem Körper eines Trägers befestigt werden und ist flexibel. Die Schutzplatten können sich in der Dicke der Polycarbonatschicht unterscheiden, das Gewicht stark gesenkt und auch die Bequemlichkeit verbessert werden.

Ein Schutzschild, das von einer Person getragen werden kann, wird in der GB 2 210 773 A beschrieben. Dieses wird aus zwei durchdringungsbeständigen Platten (vorne, hinten) gebildet. Die Platten weisen eine verstärkte Zone auf, die eine verbesserte Durchdringungsbeständigkeit besitzt und die über einem Hochrisikobereich des Körpers des Trägers angeordnet ist. Die Platten können eine Polycarbonatfolie sein und die verstärkte Zone durch eine verdickte Fläche der Platte oder durch einen befestigten Abschnitt aus Verstärkungsmaterial gebildet sein. Einzelne Verstärkungsplatten können stattdessen in Taschen in einer Jacke oder einem anderen Kleidungsstück eingesetzt werden. Verbunden sind die Platten über Gurte, deren Länge über Schnallen einstellbar ist. Die Gurte sind ihrerseits an den Platten befestigt.

Wenngleich auch darauf hingewiesen wird, dass diese Lösungen kostensparend sind, kann insbesondere die letztgenannte Lösung nicht für einen ausreichenden Schutz garantieren.

Hier stellt sich die Aufgabe, eine kostenminimierte Schutzausrüstung für jedermann aufzuzeigen.

Gelöst wird die Aufgabe durch die Merkmale des Patentanspruchs 1. Ein Schutzkonzept zeigt der Patentanspruch 14. Vorteilhafte Ausgestaltungen sind in den Unteransprüchen enthalten.

Der Erfindung liegt die Idee zugrunde, ein im Tragekomfort auf das Wesentliche reduzierte Schutzplattensystem vorzusehen, welches einen ausreichenden Schutz bei erschwinglichem Preis realisiert. Die Schutzvorrichtung sollte zudem auch nur bei Bedarf angezogen werden. Die Schutzvorrichtung ist ihrerseits nicht auf eine spezielle taktische Ausführung ausgelegt, sondern als reiner temporärer ballistischer Schutz konzipiert.

Die Schutzvorrichtung besteht aus wenigstens einer Schutzplatte aus einem Projektil brechendes und / oder fangendes Material. Das Material kann Panzerstahl und Faserverbunde, Stahlplatten und Stahlfaserverbunde, Polyethylen, keramisches Verbundmaterial (Keramik und Faserverbund) oder Titan etc. sein, Diese weisen eine spezielle Beschichtung sein. Die Schutzplatte(n) ist / sind vorzugsweise flach, kann / können aber auch einfach oder doppelt gekrümmt ausgeführt werden. Die spezielle Beschichtung kann eine robuste splitterabsorbierende Schicht (PU - Polyurethan) sein, die auf der Schutzplatte aufgebracht wird.

Die Schutzvorrichtung besteht zumindest aus einer Brustschutzplatte als vorderer Körperschutz (Brustschutzplatte). Eine Rückenschutzplatte erhöht zwar das Gewicht der Schutzvorrichtung, gleichzeitig aber auch den Schutz der Person von hinten als hintere Körperschutzplatte.

In der Schutzplatte bzw. in den Schutzplatten integriert ist ein Tragesystem. Dazu weist die jeweilige Schutzplatte insbesondere an den Außenkanten / Seiten Öffnungen / Schlitze auf, durch die das Tragsystem geführt bzw. gezogen ist. Als Tragsystem können vorzugsweise elastische Gurte bzw. Gurtsysteme, Bänder, Riemen etc. mit bekannten Öffnungs- und Schließsystemen, wie Klettverschlüsse, Schnallen (z.B. US 9,354,023 B1) etc., genutzt werden. Dieses Tragesystem dient zum direkten Tragen der Körperschutzplatte(n) durch eine Person. Bevorzugt ist eine Sicherung gegen ungewolltes Lösen insbesondere der Schulterriemen vorzusehen. Dieses kann in einer einfachsten Ausführung ein im Endbereich der Riemen/ Gurte sich verbreitender Abschnitt sein, der eigenständig nicht durch Öffnungen / Schlitze herausrutschen kann. Alternativen sind nicht ausgeschlossen. Die Riemen/ Gurtsicherung verhindert ein Abfallen der Schutzvorrichtung auch bei gezieltem Abnehmen selbiger.

Weitere Schutzplatten, z.B. für den Unterleib und / oder für die Seiten, können durch identische in den entsprechenden Bereichen der Körperschutzplatten eingebrachte Öffnungen / Schlitze einfach an dieser adaptiert werden.

Auf die dem Körper zugewandte Seite der Schutzplatte kann zusätzlich ein schockabsorbierendes Material angebracht sein. Hier eignen sich insbesondere mehrere kleine Pads, die zumindest in den Bereichen an der Schutzplatte eingebunden sind, die Druckstellen bei einer Person hervorrufen könnten. Diese Pads in kleiner sowie auch großflächiger Anordnung dienen auch dazu, die durch ein Projektil eingeleitete Schockwelle abzuleiten (Traumareduzierung). Bei dem Material der Pads kann es sich um Gummi, z.B. Moosgummi, Zellkautschuk, z.B. geschlossenzellig, Schaum, Traumliner etc. handeln. Die Materialien sollten bevorzugt selbstklebend sein.

Ähnlich der Bekleidungsindustrie kann die Schutzvorrichtung in mehreren Größen angeboten werden. Bevorzugt werden dazu genormte Platten verwendet.

In Weiterführung der erfinderischen Idee sieht ein mit dieser Idee verbundenes Konzept vor, ähnlich wie bei Rettungswesten auf einem Schiff oder in einem Flugzeug, diese an einem zentralen Ort zu lagern als sogenannte Rettungs- oder Schutzinseln. Die Inseln werden an neuralgischen Punkten aufgestellt bzw. eingerichtet, die da wären beispielsweise Botschaften, Schulen, Flughäfen, Sport- und andere Massenveranstaltungen etc. Als Inseln können auch Räume in diesen Orten dienen. So kann sichergestellt werden, dass ausreichende Schutzvorrichtungen bei Notwendigkeit abrufbar sind. Nach diesem Konzept muss daher nicht jede Person, ob im privaten Bereich oder im gesellschaftlichen Leben, über eine eigene Schutzvorrichtung verfügen.

Über bekannte digitale Medien können Personen des Weiteren darüber informiert werden, wo sich die nächste Rettungsinsel befindet, die die Person im Gefahrenfall ansteuern kann, um sich schützen zu können, ähnlich der bereits bekannten Notfall-Informations- und Nachrichten-App. Dabei wird die Anzahl der in der jeweiligen Rettungsinsel vorhandenen Schutzvorrichtungen sowie deren Abgabe an Personen berücksichtigt. Notfalls kann darauf hingewirkt werden, dass Schutzvorrichtungen aus anderen, nicht benötigten Rettungsinseln auf die Rettungsinseln im Gefahrengebiet umverteilt werden, wenn die Bevorratung der Schutzvorrichtung nicht ausreicht.

Sind Abnehmer der Schutzvorrichtung u.a. auch Privatpersonen, können diese beispielsweise mit Kauf der Schutzvorrichtung eine Web-basierte oder App-Applikation mit erwerben. Diese digitalen Medien können dazu genutzt werden, die Personen mit anderen Trägern (Personen) der Schutzvorrichtung und / oder einer Zentrale verbinden zu können, um Informationen und Alarmmeldungen, z.B. über eine aktuelle terroristische Bedrohung, Verhaltensregeln etc., direkt und schnell kommunizieren zu können.

Als ballistischer Körperschutz wird somit eine Schutzvorrichtung vorgeschlagen, die aus wenigstens einer Brustschutzplatte besteht und Schlitze aufweist, durch die zumindest ein Tragesystem gezogen werden kann. Das Tragesystem sollte zumindest aus zwei Schulterriemen bestehen. Die Schulterriemen verfügen im endseitigen Bereich über eine Befestigung, die mit einer Befestigung auf der Brustplatte verbindbar ist. Bevorzugt wird noch die Einbindung einer Rückenschutzplatte in die Schutzvorrichtung, die gleichfalls Schlitze aufweist, durch die das Tragesystem und ggf. Seitengurte führbar sind. Die Brustschutzplatte und ggf. die Rückenschutzplatte sind durch das Tragesystem und ggf. die Seitengurte miteinander verbindbar.

Der Vorteil der vorgeschlagenen Schutzvorrichtung liegt in ihrer Einfachheit und in ihrer Schlichtheit bei ausreichendem Schutz. Eine textile Hülle etc. mit Taschen wird nicht mehr benötigt. Die Schutzvorrichtung unterstützt den Katastrophenschutz und andere sicherheitsrelevante Situationen.

Anhand eines Ausführungsbeispiels mit Zeichnung soll die Lösung näher erläutert werden.

Es zeigt die einzige Figur eine Schutzvorrichtung 1 mit einer Brustschutzplatte 2 und einer Rückenschutzplatte 3. Die Brustschutzplatte 2 sowie die Rückenschutzplatte 3 weisen Schlitze 4 auf, die im Wesentlichen an ihren Außenkanten oben und seitlich eingebracht sind. Für einen Unterleibschutz können weitere Schlitze 4 an der Unterkante der Brustschutzplatte 2 sowie der Oberkante einer Unterleibschutzplatte 5 eingebunden sein. Für den seitlichen Schutz können Seitenschutzplatten 16 vorgesehen sein. Die Brust- und Rückenschutzplatte 2, 3 sind an ihrer Außenfläche 10, 11 bevorzugt mit einer schockabsorbierenden Schicht beschichtet (nicht näher dargestellt).

Verwendet werden bevorzugt genormte Platten als Brust- oder Rückenschutz. Die Dicke bei einer ballistischen Stahlplatte sollte zwischen 3 - 10 mm liegen, bei einem Stahlfaserverbund zwischen 4-20mm. Eine Platte aus Polyethylen oder eine Keramikverbundlösung kann hingegen eine Dicke zwischen 5 - 25 mm aufweisen. Wird Titan verwendet, kann es ausreichend sein, hier die Dicke zwischen 3 - 15 mm zu wählen. Berücksichtigt werden sollte bei der Auswahl des Materials und der Dicke immer das zu tragende Gesamtgewicht der Schutzvorrichtung 1. Die vorgenannten Werte sind daher als circa Werte anzusehen.

Die Brust- und Rückenschutzplatte 2, 3 sind über Schulterriemen 6 sowie Seitengurte 7 miteinander verbindbar. Insbesondere die Schulterriemen 6 bilden ein Tragesystem 8 der Schutzvorrichtung 1. Bevorzugt sind die Schlitze 4 der Schutzplatten 2, 3 bzw. 2, 5 zueinander so ausgerichtet, dass eine gute Verbindungsmöglichkeit der Schutzplatten 2, 3, 5 miteinander zu einer Schutzvorrichtung 1 gewährleistet ist. Die Schlitze 4 sollten zudem so bearbeitet sein, dass weder die Schulterriemen 6 noch die Seitengurte 7 bei Benutzung angerissen werden.

Die Schulterriemen 6 wie auch die Seitengurte 7 sind bevorzugt elastisch und weisen zumindest im endseitigen Bereich zumindest einen Klett 9 auf. Für eine stufenweise Längeneinstellung der Schulterriemen 6 und der Seitengurte 7 können auch mehr als ein Klett 9 im Endbereich angeordnet bzw. befestigt sein. An der Außenfläche 10 bzw. 11 der Brust- und Rückenschutzplatte 2, 3 sind Flausche 12 aufgebracht. Auf diese können die Kletts 9 angedrückt und damit befestigt werden. Durch eine variable Länge der Schulterriemen 6 und der Seitengurte 7 kann auf die unterschiedliche Größe, Körperfülle etc. der die Schutzvorrichtung 1 tragenden Personen eingegangen werden.

Werden Seitenschutzplatten 16 erwünscht, können diese, wie auch die Unterleibschutzplatte 5, auch nachträglich in die Schutzvorrichtung 1 eingebunden werden. Die Verbindung zwischen der Brustschutzplatte 2 und der Unterleibschutzplatte 5 kann über nicht näher dargestellte Gurtriemen in der beschriebenen Art geschaffen werden. Die Seitenschutzplatten 16 können ihrerseits durch die Seitengurte 7 fixiert werden, indem diese durch wenigstens einen Schlitz 4 der Seitenschutzplatten 16 gezogen und an der Brustschutzplatte 2 / Rückenschutzplatte 3 befestigt werden. Es sind auch weitere Schlitze 4 in der Seitenschutzplatte 16 integrierbar.

Um einen gewissen Tragekomfort bereitzustellen zu können, kann vorgesehen werden, zusätzlich an die Innenseiten 13, 14 der Brust- bzw. Rückenschutzplatte 2, 3 wenigstens ein schockabsorbierende Pad 15 anzubringen. Das dient der Dämpfung bei einer Bedrohung und schafft einen weicheren Tragekomfort.

Nicht näher dargestellt, aber ebenfalls von der Idee mitgetragen, kann die Schutzvorrichtung 1' auch nur aus der Brustschutzplatte 2 bestehen. Die Schulterriemen 6 werden dann gekreuzt über den Rücken der Person geführt und durch beispielsweise seitliche Schlitze 4 gezogen und am jeweiligen Flausch 12 befestigt.

Derartige Schutzvorrichtungen 1 können bevorratet und als sogenannte Rettungs- oder Schutzinseln (nicht näher dargestellt) an einem zentralen Ort / Punkt gelagert werden. Diese Inseln werden bevorzugt an neuralgischen Punkten aufgestellt, z.B. in Botschaften, Schulen, Flughäfen, bei Sport- und anderen Massenveranstaltungen etc.

Über eine Web-basierte oder App-Applikation können die Personen bei Gefahr informiert werden, wo sich die nächste Insel mit den bevorrateten Schutzvorrichtungen 1 befindet, die diese dann zügig anstreben kann. Diese Information kann als SMS oder dergleichen ausgegeben werden.

## Patentansprüche

1. Schutzvorrichtung (1) als ballistischer Körperschutz, **gekennzeichnet durch**
• wenigstens eine Brustschutzplatte (2), aufweisend Schlitze (4),
• ein Tragesystem (8), gebildet zumindest aus zwei Schulterriemen (6), wobei
• die Schulterriemen (6) im endseitigen Bereich über eine Befestigung (9) verfügt, die mit einer Befestigung (12) auf der Brustplatte (2) verbindbar ist und
• die Schulterriemen (6) **durch** die Schlitze (4) ziehbar sind.

2. Schutzvorrichtung (1) nach Anspruch 1, **dadurch gekennzeichnet, dass** eine Rückenschutzplatte (3) vorgesehen ist, die über Schlitze (4) verfügt und mittels des Tragesystems (8) mit der Brustschutzplatte (2) verbindbar ist.

3. Schutzvorrichtung (1) nach Anspruch 1 oder 2, **dadurch gekennzeichnet, dass** die Brustschutzplatte (2) und ggf. die Rückenschutzplatte (3) eine schockabsorbierende Beschichtung an ihrer Außenoberfläche (10, 11) aufweisen.

4. Schutzvorrichtung (1) nach einem der Ansprüche 1 bis 3, **dadurch gekennzeichnet, dass** wenigstens zwei Seitengurte (7) zwischen der Brustschutzplatte (2) und der Rückenschutzplatte (3) vorgesehen sind.

5. Schutzvorrichtung (1) nach einem der Ansprüche 1 bis 4, **dadurch gekennzeichnet, dass** eine Unterleibschutzplatte (5) und ggf. Seitenschutzplatten (16) einbindbar ist, die ihrerseits über wenigstens einen Schlitz (4) verfügen.

6. Schutzvorrichtung (1) nach einem der Ansprüche 1 bis 5, **dadurch gekennzeichnet, dass** die Schutzplatten (2, 3, 5) Panzerstahl und Faserverbunde, Stahlplatten und Stahlfaserverbunde, Polyethylen, keramisches Verbundmaterial oder Titan etc. bestehen können.

7. Schutzvorrichtung (1) nach Anspruch 6, **dadurch gekennzeichnet, dass** die Dicke bei einer ballistischen Stahlplatte zwischen 3 - 10 mm, bei einem Stahlfaserverbund zwischen 4 - 20mm, bei einer Platte aus Polyethylen oder einem Keramikverbund zwischen 5 - 25 mm, und bei Titan zwischen 3 - 15 mm liegen sollte.

8. Schutzvorrichtung (1) nach einem der Ansprüche 1 bis 7, **dadurch gekennzeichnet, dass** die Befestigung (9, 12) am endseitigen Bereich der Schulterriemen (6) sowie am endseitigen Bereich der Seitengurte (7) ein Klett (9) ist und die Befestigung (12) an der Außenfläche (10, 11) der Schutzplatten (2, 3, 5) ein Flausch ist oder verstellbare Schnallen sind.

9. Schutzvorrichtung (1) nach einem der Ansprüche 1 bis 8, **dadurch gekennzeichnet, dass** eine stufenweise Längeneinstellung der Schulterriemen (6) und der Seitengurte (7) durch mehrere Kletts (9) im Endbereich möglich ist.

10. Schutzvorrichtung (1) nach einem der Ansprüche 1 bis 9, **dadurch gekennzeichnet, dass** eine Sicherung gegen ungewolltes Lösen der Schulterriemen (6) und /oder der Seitengurte (7) vorgesehen ist.

11. Schutzvorrichtung (1) nach Anspruch 10, **dadurch gekennzeichnet, dass** die Sicherung in einer einfachsten Ausführung ein im Endbereich der Gurte sich verbreitender Abschnitt sein kann.

12. Schutzvorrichtung (1) nach einem der Ansprüche 1 bis 11, **dadurch gekennzeichnet, dass** an einer Innenseite (13, 14) der Brust- bzw. Rückenschutzplatte (2, 3) wenigstens ein schockabsorbierendes Pad (15) angebracht ist.

13. Schutzvorrichtung (1) nach Anspruch 12, **dadurch gekennzeichnet, dass** es sich bei den Pads (15) um Gummi, z.B. Moosgummi, Zellkautschuk, Schaum, Traumliner etc. handeln kann.

14. Schutzkonzept mit wenigstens einer Schutzvorrichtung (1) nach einem der Ansprüche 1 bis 13, **dadurch gekennzeichnet, dass** wenigstens eine Schutzvorrichtung (1) an neuralgischen Orten bzw. an neuralgischen Punkten, wie Botschaften, Schulen, an Flughäfen, bei Sport- und anderen Massenveranstaltungen etc. gelagert werden zum Schutz von Personen.

15. Schutzkonzept nach Anspruch 14, **gekennzeichnet durch** eine Web-basierte oder App-Applikation Personen bei Gefahr informiert werden, wo sich der nächste Punkt mit bevorrateten Schutzvorrichtungen (1) befindet.

16. Schutzkonzept nach Anspruch 15, **dadurch gekennzeichnet, dass** eine Web-basierte oder App-Applikation die Person der Schutzvorrichtung (1) mit einer Zentrale und / oder mit anderen Personen mit Schutzvorrichtung (1) verbindet, um Informationen über terroristische Bedrohungen und / oder Alarmmeldungen auszutauschen und / oder zu erhalten.
